# EUROPÄISCHE PATENTSCHRIFT

(11) **EP 3 847 937 B1**
(45) Veröffentlichungstag und Bekanntmachung des Hinweises auf die Patenterteilung: **04.05.2022**
(21) Anmeldenummer: 21150938.5
(22) Anmeldetag: 11.01.2021
(51) Int. Cl.: A47L 9/14

(54) **STAUBSAUGERFILTERBEUTELEINRICHTUNG**
VACUUM CLEANER FILTER BAG DEVICE
DISPOSITIF FORMANT SAC FILTRANT D'ASPIRATEUR

(30) Priorität: 13.01.2020 DE 102020100577
(43) Veröffentlichungstag der Anmeldung: 14.07.2021
(73) Patentinhaber: BRANOfilter GmbH, 90599 Dietenhofen (DE)
(72) Erfinder: Rammig, Jürgen, 91564 Neuendettelsau (DE); Kern, Gerhard, 90451 Nürnberg (DE)
(74) Vertreter: Louis Pöhlau Lohrentz

(56) Entgegenhaltungen:
- EP-A1- 0 867 144
- DE-A1- 3 404 058
- DE-U1-202005 000 917

## Beschreibung

Die Erfindung betrifft eine Filterbeuteleinrichtung für ein staubsaugendes Gerät. Sie umfasst einen Filtermaterialbeutel und eine Adaptereinrichtung. Der Filtermaterialbeutel weist eine längliche Grundkonfiguration auf mit einer Beuteleinlassöffnung am einen Ende seiner Längserstreckung.

Eine solche Filterbeuteleinrichtung für einen Staubsauger ist in der DE 81 32 813 U1 gezeigt. Der Filtermaterialbeutel weist einen zylindrischen Anschlussabschnitt mit der Beuteleinlassöffnung auf, mit dem er auf dem Gerätestutzen über einen Befestigungsring fixiert aufgesteckt ist.

Die DE 102 43 341 B3 beschreibt einen Filtermaterialbeutel, der einen zylindrischen Anschlussfortsatz aufweist, welcher mit einem Gerätestutzen zum Anschluss des Filtermaterialbeutels mit dem staubsaugenden Gerät verbindbar ist.

Die DE 199 59 513 D1 und die DE 20 2007 014 263 U1 beschreiben Staubfilterbeutel, die in einem Saugrohr eines Staubsaugers dem eigentlichen Staubfilterbeutel vorgeschaltet installiert sind. Sie weisen eine längliche Grundkonfiguration auf mit der Beuteleinlassöffnung am einen Ende ihrer Längserstreckung. Sie sind mit der Beuteleinlassöffnung auf einem Gerätestutzen aufgebracht über einen zylindrischen Ring fixiert.

Die DE 698 11 473 T2 beschreibt eine Staubbeuteleinrichtung, bei der der Staubfilterbeutel im Bereich seiner Einlassöffnung an einem als Ring ausgebildeten beutelseitigen Adapter befestigt ist und ein als Kragen ausgebildeter geräteseitiger Adapter mit dem beutelseitigen Adapter verklipst ist, wobei der beutelseitige Adapter auf einer aus Karton ausgebildeten Halteplatte fixiert ist. Eine Filterbeuteleinrichtung gemäß dem Oberbegriff des Anspruchs 1 ist z.B. aus DE-A-3404058 bekannt, und zwar mit einer Adaptereinrichtung, bei der der geräteseitige Adapter und der beutelseitige Adapter als separate Bauteile ausgebildet sind, die lösbar miteinander verbunden sind.

Der Erfindung liegt die Aufgabe zugrunde, eine Staubsaugerfilterbeuteleinrichtung zu schaffen, die hohe Funktionalität im Betrieb aufweist und eine einfache Handhabung beim Ein- und Ausbau in, bzw. aus dem Staubsauger ermöglicht.

Diese Aufgabe wird erfindungsgemäß mit dem Gegenstand des Hauptanspruchs 1 gelöst. Gemäß dem Gegenstand des Hauptanspruchs 1 ist eine Filterbeuteleinrichtung für ein staubsaugendes Gerät vorgesehen. Sie umfasst einen Filtermaterialbeutel, der aus einlagigem und/oder mehrlagigem Filtermaterial gebildet ist und eine im Wesentlichen längliche Grundkonfiguration mit einer Beuteleinlassöffnung am Ende seiner Längserstreckung aufweist, und eine Adaptereinrichtung mit einem beutelseitigen Adapter, an dem der Filtermaterialbeutel angeschlossen oder anschließbar ist, und einem geräteseitigen Adapter zum Anschluss an das staubsaugende Gerät.

Der beutelseitige Adapter weist einen Durchgang auf und der geräteseitige Adapter weist einen Durchgang auf. Der Durchgang des beutelseitigen Adapters und der Durchgang des geräteseitigen Adapters bilden einen gemeinsamen Durchgang der Adaptereinrichtung.

Der geräteseitige Adapter und der beutelseitige Adapter können als separate Bauteile ausgebildet sein, die lösbar oder permanent miteinander verbunden sind. Alternativ kann aber auch vorgesehen sein, dass der geräteseitige Adapter und der beutelseitige Adapter einstückig ausgebildet sind.

Wesentlich für die erfindungsgemäße Lösung ist, dass die Merkmale a) bis e) realisiert sind. Diese sehen vor,
a) dass der beutelseitige Adapter ein mit dem Durchgang des beutelseitigen Adapters verbundenes Anschlussende aufweist, an dem der Filtermaterialbeutel im Bereich seiner Beuteleinlassöffnung angeschlossen oder anschließbar ist,
b) dass der geräteseitige Adapter ein mit dem Durchgang des geräteseitigen Adapters verbundenes Anschlussende aufweist, an dem ein Stutzen des staubsaugenden Geräts anschließbar ist,
c) dass der geräteseitige Adapter unter Eingriff in den Durchgang des beutelseitigen Adapters ausgebildet ist,
d) dass der Filtermaterialbeutel einen Beutelbauch und einen Beutelhals aufweist, wobei am Ende des Beutelhalses die Beuteleinlassöffnung ausgebildet ist und der Umfang des Beutelhalses kleiner ist als der Umfang des Beutelbauchs,
e) dass der Anschluss des Filtermaterialbeutels an dem beutelseitigen Adapter derart ausgebildet ist, dass das Anschlussende des beutelseitigen Adapters als stutzenförmiges Anschlussende ausgebildet ist und der Beutelhals des Filtermaterialbeutels mit seiner Außenseite an der Innenseite des stutzenförmigen Anschlussendes oder mit seiner Innenseite an der Außenseite des stutzenförmigen Anschlussendes aufgebracht ist,
f) dass der Filtermaterialbeutel (2) als Flachbeutel ausgebildet ist, dessen erste quer zur Längserstreckung ausgebildete Stirnkante durch das die Beuteleinlassöffnung (2e) aufweisende Ende des Beutelhalses (2bh) gebildet ist und dessen zweite quer zur Längserstreckung ausgebildete Stirnkante durch das bodenseitige Ende des Beutelbauches (2bb) gebildet ist;
g) dass der Filtermaterialbeutel (2) entlang seiner Längserstreckung eine Symmetrieachse (S) aufweist, derart, dass der Beutelhals (2bh) sich entlang der Symmetrieachse (S) erstreckt und die erste Stirnkante und die zweite Stirnkante sich quer zur Symmetrieachse (S) erstrecken und beiderseits der Symmetrieachse (S) sich jeweils eine Seitenkante erstreckt;
h) dass der Filtermaterialbeutel (2) mit zwei komplett ausstülpbaren Seitenfalten (2sf) ausgebildet ist, der in der Betriebsstellung bei ausgestülpten Seitenfalten mit jeweils zwei ausgestülpten Ecken derart ausgebildet ist, dass der Beutelhals (2bh) durch einen zylindrischen Abschnitt und einen Übergangsabschnitt zum Beutelbauch (2bb) als ein im Wesentlichen konisch divergierender Abschnitt ausgebildet ist;
i) dass der Filtermaterialbeutel (2) bei eingestülpten Seitenfalten (2sf) derart ausgebildet ist, dass die eingestülpten zwei Seitenfalten (2sf) sich jeweils über die Längserstreckung des Beutelbauchs (2bb) hinaus in den Übergangsabschnitt des Beutelhalses (2bh) hinein erstrecken, derart, dass der Filtermaterialbeutel (2) bei eingestülpten Seitenfalten (2sf) entlang seiner Längserstreckung in Richtung von Beutelhals (2bh) zum Beutelbauch (2bb) bis hin zum bodenseitigen Ende des Beutelbauchs konisch divergierend ausgebildet ist.

Ein vorteilhafter konstruktiver Aufbau in Verbindung mit hoher Funktionalität ist durch die Merkmale a), b) und c) möglich. Diese Merkmale betreffen die Ausgestaltung der Adaptereinrichtung. Merkmal c) ermöglicht eine staubdichte Verbindung und günstige Handhabung.

Besonders wesentlich für die erfindungsgemäße Lösung sind die Merkmale d) und e), die die Ausgestaltung der Filtermaterialbeutels mit Beutelhals und Beutelbauch betreffen, wobei in Verbindung mit dem Beutelhals eine besonders vorteilhafte Ausgestaltung des Anschlusses an den beutelseitigen Adapter möglich wird. Die Umfangsrelation in Merkmal d) gilt für den Betriebszustand des Filtermaterialbeutels, d.h. wenn der Filtermaterialbeutel im Staubsauger eingebaut ist und der Filtermaterialbeutel beim Saugbetrieb entfaltet ist, z.B. im Falle eines Filtermaterialbeutels mit ausstülpbarer Seitenfalte die Seitenfalten ausgestülpt sind.

Besonders bevorzugte Weiterbildungen betreffen die Ausgestaltung des Filtermaterialbeutels:
Es kann vorgesehen sein, dass der Umfang des Beutelhalses um einen Faktor 0,5 kleiner ist als der Umfang des Beutelbauchs. Gleich wie bei Merkmal d) gilt diese Umfangsrelation für den Betriebszustand des Filtermaterialbeutels, d.h. wenn der Filtermaterialbeutel im Staubsauger eingebaut ist und der Filtermaterialbeutel beim Saugbetrieb entfaltet ist, z.B. im Falle eines Filtermaterialbeutels mit ausstülpbarer Seitenfalte die Seitenfalten ausgestülpt sind.

Wesentlich ist, dass der Filtermaterialbeutel als Flachbeutel ausgebildet ist, dessen erste Stirnkante durch das die Beuteleinlassöffnung aufweisende Ende des Beutelhalses gebildet ist und dessen zweite Stirnkante durch das bodenseitige Ende des Beutelbauches gebildet ist.

Wesentlich ist ferner, dass der Filtermaterialbeutel eine Symmetrieachse aufweist, derart, dass der Beutelhals sich entlang der Symmetrieachse erstreckt und die erste Stirnkante und die zweite Stirnkante sich quer zur Symmetrieachse erstrecken und beiderseits der Symmetrieachse sich jeweils eine Seitenkante erstreckt.

Ferner ist wesentlich, dass der Filtermaterialbeutel als ein Flachbeutel mit mehreren komplett ausstülpbaren Seitenfalten ausgebildet ist.

Vorteilhafte konstruktive Ausführungen sehen vor, dass der Filtermaterialbeutel eine Längserstreckung aufweist, die derart ausgebildet ist, dass 10% bis 30% der Längserstreckung durch den Beutelhals inklusive Übergangsabschnitt zum Beutelbauch und 70% bis 90% der Längserstreckung durch den Beutelbauch gebildet sind.

Ferner ist wesentlich, dass der als Flachbeutel mit ausstülpbaren Seitenfalten ausgebildete Filtermaterialbeutel bei ausgestülpten Seitenfalten derart ausgebildet ist, dass der Beutelhals durch einen zylindrischen Abschnitt und der Übergangsabschnitt zum Beutelbauch als ein im Wesentlichen konisch divergierender Abschnitt ausgebildet ist.

Es kann vorgesehen sein, dass mehr als 50% der Längserstreckung des Beutelhalses durch den Übergangsabschnitt zum Beutelbauch gebildet ist. Der Beutelbauch kann als ein im Wesentlichen zylindrischer Abschnitt des Filtermaterialbeutels ausgebildet sein. Für Ausführungen mit ausstülpbaren Seitenfalten gilt dies für den Betriebszustand ausgestülpte Seitenfalten.

Was die Ausgestaltung von Seitenfalten betrifft, ist wesentlich, dass der Filtermaterialbeutel bei eingestülpten Seitenfalten derart ausgebildet ist, dass die eingestülpten Seitenfalten sich über die Längserstreckung des Beutelbauchs hinaus in den Übergangsabschnitt des Beutelhalses hinein erstrecken.

Besonders kompakte und gleichzeitig formschöne Ausführungen ergeben sich dadurch, dass der als Flachbeutel mit ausstülpbaren Seitenfalten ausgebildete Filtermaterialbeutel bei eingestülpten Seitenfalten entlang seiner Längserstreckung in Richtung von Beutelhals zum Beutelbauch konisch divergierend ausgebildet ist.

Eine besonders vorteilhafte Fertigung des Filtermaterialbeutels ergibt sich bei Ausführungen, die vorsehen, dass der als Flachbeutel ausgebildete Filtermaterialbeutel aus zwei deckungsgleichen Filtermaterialzuschnitten ausgebildet ist, die an gegenüberliegenden Seitenkanten durch zwei Längsnähte verbunden sind, wobei der Filtermaterialbeutel vorzugsweise symmetrisch ausgebildet ist und die zwei Längsnähte beiderseits der Symmetrieachse angeordnet sind.

Alternativ kann vorgesehen sein, dass der als Flachbeutel ausgebildete Filtermaterialbeutel aus nur einem ein- oder mehrlagigen Filtermaterialzuschnitt ausgebildet ist und nur eine Längsnaht aufweist, die die aneinandergrenzenden Seitenränder des Filtermaterialzuschnitts miteinander verbindet, wobei der Filtermaterialbeutel vorzugsweise symmetrisch ausgebildet ist und die Längskanten beiderseits der Symmetrieachse parallel zueinander liegen.

Vorteilhafterweise kann vorgesehen sein, dass der als Flachbeutel ausgebildete Filtermaterialbeutel in einem Bereich von vier Ecken Verbindungsnähte aufweist, die das Filtermaterial im Bereich der vier Ecken verbinden. Diese Verbindungsnähte können schräg und/oder gekrümmt verlaufen.

Was die Verbindung des Filtermaterialbeutels mit dem beutelseitigen Adapter betrifft, sehen bevorzugte Ausführungen vor, dass der Beutelhals mit dem stutzenförmigen Anschlussende des beutelseitigen Adapters mittels einer Ultraschallschweißverbindung oder einer Klebeverbindung verbunden ist.

Weitere bevorzugte Weiterbildungen betreffen die Ausgestaltung der Adaptereinrichtung. Wesentlich ist hierbei, dass die Adaptereinrichtung sich aus dem beutelseitigen Adapter und dem geräteseitigen Adapter zusammensetzt. Hierbei kann vorgesehen sein, dass der geräteseitige Adapter und der beutelseitige Adapter einstückig als ein gemeinsames Bauteil ausgebildet sind. Alternativ kann jedoch auch vorgesehen sein, dass der beutelseitige Adapter und der geräteseitige Adapter als separate Bauteile ausgebildet sind, die lösbar oder permanent miteinander verbunden sind.

Ausführungen, bei denen die Adaptereinrichtung einen Verschluss hat, sind vorteilhaft, wenn der Filtermaterialbeutel nach dem Betrieb im gefüllten Zustand zum Entsorgen aus dem staubsaugenden Gerät herausgenommen wird. Es kann vorgesehen sein,
- dass die Adaptereinrichtung einen Verschluss zum Verschließen des Durchgangs der Adaptereinrichtung und/oder der Beuteleinlassöffnung aufweist; und/oder
- dass der beutelseitige Adapter einen Verschluss zum Verschließen des Durchgangs des beutelseitigen Adapters und/oder der Beuteleinlassöffnung aufweist; und/oder
- dass der geräteseitige Adapter einen Verschluss zum Verschließen des Durchgangs des geräteseitigen Adapters und/oder der Beuteleinlassöffnung aufweist.

In diesem Zusammenhang kann vorteilhafterweise vorgesehen sein, dass der Verschluss an dem beutelseitigen Adapter oder an dem geräteseitigen Adapter angeordnet ist, vorzugsweise als bewegbar gelagerter Deckel ausgebildet.

Zur staubdichten Verbindung des geräteseitigen Adapters mit dem beutelseitigen Adapter kann vorgesehen sein, dass der geräteseitige Adapter eine Dichtung zur Abdichtung gegenüber dem Gerätestutzen aufweist oder umgekehrt, d.h. dass der Gerätestutzen eine Dichtung gegenüber dem geräteseitigen Adapter aufweist.

In bevorzugter Weiterbildung kann vorgesehen sein, dass die Dichtung im 2K-Spritzgussprozess mit dem geräteseitigen Adapter verbunden ist.

Von Vorteil sind Ausführungen, die eine Rückschlagklappe vorsehen, welche verhindert, dass der im Betrieb in den Filtermaterialbeutel aufgenommene Staub bei Abschaltung des Saugbetriebs wieder zurückfällt. In diesem Zusammenhang kann vorgesehen sein, dass an dem geräteseitigen Adapter oder an dem beutelseitigen Adapter eine Rückschlagklappe angeordnet ist.

In bevorzugter Weiterbildung kann vorgesehen sein, dass die Rückschlagklappe an dem geräteseitigen Adapter oder an dem beutelseitigen Adapter derart angeordnet ist, dass die Rückschlagklappe im Inneren des Filtermaterialbeutels angeordnet ist, vorzugsweise im Bereich zwischen dem die Beuteleinlassöffnung aufweisenden Ende des Beutelhalses und dem Beutelbauch.

Bevorzugte Ausführungen können vorsehen, dass die Rückschlagklappe an einem durch den beutelseitigen Adapter hindurchgreifenden Stutzenfortsatz des geräteseitigen Adapters angeordnet ist.

Was die Ausgestaltung des beutelseitigen Adapters mit dem geräteseitigen Adapter betrifft, ist vorteilhafterweise vorgesehen, dass der beutelseitige Adapter und der geräteseitige Adapter als separate Bauteile ausgebildet sind, die miteinander staubdicht verbunden sind.

Für die gegenseitige Verbindung von beutelseitigem Adapter und geräteseitigem Adapter kann vorgesehen sein, dass der beutelseitige Adapter und der geräteseitige Adapter als separate Bauteile ausgebildet sind, die mittels lösbarer Klipsverbindung vorzugsweise staubdicht miteinander verbunden sind.

Vorteilhafterweise kann vorgesehen sein, dass der in dem Durchgang des beutelseitigen Adapters eingreifende geräteseitige Adapter auf seiner Außenseite mindestens eine umlaufende Dichtlippe, vorzugsweise mehrere konzentrisch umlaufende Dichtlippen aufweist, die mit der Innenwandung des Durchgangs des beutelseitigen Adapters zusammenwirkt, bzw. zusammenwirken.

Besonders bevorzugte Ausführungen sehen vor, dass der Beutelhals des Filtermaterialbeutels mit dem beutelseitigen Adapter permanent verbunden ist, vorzugsweise mittels Schweißverbindung, und der geräteseitige Adapter mit dem beutelseitigen Adapter lösbar verbunden ist und vorzugsweise wiederverwendbar ausgebildet ist. Es ergibt sich damit eine besonders vorteilhafte Handhabung für den Wechsel des vollen Beutels. Der Filtermaterialbeutel wird mitsamt dem beutelseitigen Adapter gewechselt.

Es sind Weiterbildungen möglich, bei denen die lösbare Steckverbindung zwischen den Adaptern durch eine Klipsverbindung gesichert ist. Die Klipselemente können vorteilhafterweise unverlierbar am geräteseitigen Adapter oder am beutelseitigen Adapter bewegbar gelagert sein und mit einer Rast an dem jeweils korrespondierenden Adapter die Klipsverbindung ausbilden.

Weitere Merkmale und Vorteile der Erfindung ergeben sich aus der nachfolgenden Beschreibung in Verbindung mit Figuren. Dabei zeigen:
- Fig. 1.1: Draufsicht auf ein erstes Ausführungsbeispiel der Staubsaugerfilterbeuteleinrichtung;
- Fig. 1.2: Seitenansicht in Fig. 1.1;
- Fig. 1.3: Perspektivische Ansicht in Fig. 1.1;
- Fig. 2.1: Draufsicht auf den Filtermaterialbeutel des ersten Ausführungsbeispiels der Figuren 1.1 bis 1.3, in Einzeldarstellung mit ausgeklappten Seitenfalten und ohne Adaptereinrichtung;
- Fig. 2.2: Draufsicht entsprechend Fig. 2.1, jedoch in einer abgewandelten Ausführung des Filtermaterialbeutels;
- Fig. 2.3: Perspektivische Ansicht eines Filtermaterialbeutels der Fig. 2.1, jedoch mit eingeklappten Seitenfalten;
- Fig. 3.1: Perspektivische Ansicht des beutelseitigen Adapters des ersten Ausführungsbeispiels der Figuren 1.1 bis 1.3;
- Fig. 3.2: Perspektivische Ansicht des geräteseitigen Adapters des ersten Ausführungsbeispiels der Figuren 1.1 bis 1.3;
- Fig. 3.3: Perspektivische Ansicht der Adaptereinrichtung, zusammengesetzt aus dem beutelseitigen Adapter gemäß Fig. 3.1 und dem geräteseitigen Adapter gemäß Fig. 3.2;
- Fig. 3.4: Vergrößerte geschnittene Ansicht aus Figur 3.3.

Bei dem in den Figuren dargestellten Ausführungsbeispiel handelt es sich um eine Staubsaugerfilterbeuteleinrichtung 1. Sie umfasst einen Filtermaterialbeutel 2 und eine Adaptereinrichtung 3. In den Figuren 1.1 bis 1.3 ist die Staubsaugerfilterbeuteleinrichtung 1 als Baugruppe gezeigt. Diese Baugruppe liegt beim Einsatz in einem Staubsaugergerät vor, und zwar beim Einsatz im Filterbeutelaufnahmeraum des Staubsaugers, an einem nicht dargestellten Gerätestutzen des Saugrohrs des Staubsaugers angeschlossen. Die Adaptereinrichtung 3 setzt sich zusammen aus einem beutelseitigen Adapter 3b und einem geräteseitigen Adapter 3g. Bei den Adaptern 3b und 3g handelt es sich im Falle des dargestellten Ausführungsbeispiels um zwei separate Bauteile. Diese beiden Adapter sind in den Figuren 3.1 und 3.2 in Einzeldarstellung gezeigt. Der beutelseitige Adapter 3b ist in der Baugruppe der Figuren 1.1 bis 1.3 mit dem Filtermaterialbeutel 2 permanent verbunden.

Der geräteseitige Adapter 3g dient zum Anschluss an dem nicht dargestellten Gerätestutzen des Saugrohrs des Staubsaugers. Beide Adapter 3b und 3g weisen jeweils einen Hauptkörper mit im Wesentlichen rohrförmiger Ausformung, jeweils mit Durchgang, auf.

Zur Verbindung des beutelseitigen Adapters 3b und des geräteseitigen Adapters 3g ist in der Verbindungsstellung der geräteseitige Adapter 3g in den Durchgang des beutelseitigen Adapters 3b eingesteckt. Figur 3.3 zeigt die Adaptereinrichtung in ihrer zusammengesetzt montierten Stellung wie sie in der Baugruppe der Figuren 1.1 bis 1.3 vorliegt. Die beiden Durchgänge der Adapter 3b und 3g bilden in dieser zusammengesetzten Stellung einen gemeinsamen Durchgang.

Der Filtermaterialbeutel 2 ist in Figur 2.1 als loser, ungefalteter Beutel gezeigt. Der Beutel ist aus ein- oder mehrlagigem Filtermaterial ausgebildet. Er hat eine im Wesentlichen flaschenförmige Kontur mit einem Beutelbauch 2bb und einem Beutelhals 2bh. Die Länge des Umfangs des Beutelhalses 2bh ist wesentlich kürzer als die Länge des Umfangs des Beutelbauchs 2bb. Das Längenverhältnis ist im dargestellten Ausführungsbeispiel ca. 0,5. Dies gilt im ungefalteten Zustand des Beutels, wie er in Figur 2.1 dargestellt ist. Der Beutel besteht aus zwei deckungsgleichen Zuschnitten, die jeweils zu ihrer Längsmittelachse symmetrisch ausgebildet sind. Diese beiden Zuschnitte liegen deckungsgleich übereinander und sind an ihren gegenüberliegenden Seitenkanten jeweils über eine Längsschweißnaht 24 verschweißt. An ihrer in der Darstellung rechten Stirnseite sind die beiden Zuschnitte über eine Querschweißnaht 25 miteinander verschweißt. An der gegenüberliegenden Stirnseite bilden die Zuschnitte um die Längsmittellinie den Beutelhals 2bh, der zur Stirnseite hin offen ist unter Ausbildung der Beuteleinlassöffnung 2e. Die vier Eckbereiche sind über schräg, bzw. gekrümmt verlaufende Schweißnähte 26 verbunden.

Figur 2.2 zeigt ein gegenüber Figur 2.1 abgewandeltes Ausführungsbeispiel des Filtermaterialbeutels 2. Die Abwandlung gegenüber dem Filtermaterialbeutel in Figur 2.1 besteht darin, dass der Filtermaterialbeutel in Figur 2.2 nur aus einem einzigen Zuschnitt hergestellt ist. Dieser ist an seinen angrenzenden Längsrändern lediglich über eine Längsschweißnaht 24 verschweißt. Die Stirnseiten sind gleich mit den gleichen Nähten 25, 26 wie beim Ausführungsbeispiel der Figur 2.1 ausgebildet.

In der im Staubsauger zum Einsatz kommenden Baugruppe der Figuren 1.1 bis 1.3 ist der Filtermaterialbeutel 2 als Flachbeutel ausgebildet. An den gegenüberliegenden Seitenkanten sind Seitenfalten eingestülpt. Es handelt sich um ausstülpbare Seitenfalten, die im Betrieb im Staubsauger ausgestülpt sind. Figur 2.3 zeigt den Filtermaterialbeutel 2 im gefalteten Zustand, wie er in dem Staubsauger installiert wird. Im Unterschied zu herkömmlichen Flachbeuteln, die im gefalteten Zustand eine rechteckige Kontur aufweisen und bei denen die Beuteleinlassöffnung auf der flächigen Ober- oder Unterseite ausgebildet ist, ist bei dem Flachbeutel in der Baugruppe der Figuren 1.1 bis 1.3 die Beuteleinlassöffnung 2e an einer Stirnseite und sind die an den Seitenkanten ausgebildeten ausstülpbaren Seitenfalten so ausgebildet, dass der Flachbeutel im gefalteten Zustand bei eingestülpten Seitenfalten eine von der Stirnseite mit der Beuteleinlassöffnung 2e aus divergierende konische Kontur aufweist. Wenn der Staubsauger in Betrieb geschaltet wird, stülpen die Seitenfalten selbsttätig unter der Saugdruckbeaufschlagung im Beutelaufnahmeraum aus.

Der in Figur 3.1 dargestellte beutelseitige Adapter 3b besteht aus einem hülsenförmigen Anschlussstutzen 3ba, an dem ein Verschlussdeckel 3bv angelenkt ist. An der Außenseite des Anschlussstutzens 3ba ist der Beutelhals 2bh mit seiner Innenwandung flächig verschweißt aufgebracht. Der Rand der am Ende des Beutelhalses 2bh ausgebildeten Beuteleinlassöffnung 2e liegt auf der Außenseite des Anschlussstutzens 3ba unmittelbar unterhalb dessen oberem Rand auf.

Der geräteseitige Adapter 3g, der in Figur 3.2 in Einzeldarstellung gezeigt ist, weist ein Anschlussende 3ga auf, das als Aufnahme für den nicht dargestellten Gerätestutzen des Staubsaugersaugrohrs ausgebildet ist. Der geräteseitige Adapter 3g weist an seinem anderen Ende einen rohrförmigen Fortsatz 3gf auf, an dem eine Rückschlagklappe 3gr angelenkt ist.

In der in den Figuren 1.1 bis 1.3 dargestellten Baugruppe der Filterbeuteleinrichtung ist der beutelseitige Adapter 3b mit dem daran angebrachten Filtermaterialbeutel auf den geräteseitigen Adapter 3g derart aufgesteckt, dass der rohrförmige Fortsatz 3gf mit der Rückschlagklappe 3gr in den Filtermaterialbeutel hineinragt. Die Verbindung des beutelseitigen Adapters 3b mit dem geräteseitigen Adapter 3g erfolgt dadurch, dass die Innenseite des hülsenförmigen Anschlussstücks 3ba des beutelseitigen Adapters 3b auf der Außenseite des geräteseitigen Adapters 3g aufliegt. Die Außenseite des geräteseitigen Adapters 3g weist in diesem Bereich mehrere konzentrische Dichtlippen 3gs auf, die der aufliegenden Innenwandung des Anschlussstutzens 3ba des beutelseitigen Adapters 3b unter Ausbildung einer staubdichten Dichtung zusammenwirken. Bei dieser Verbindung zwischen dem beutelseitigen Adapter 3b mit dem geräteseitigen Adapter 3g handelt es sich um eine lösbare Steckverbindung. Zur Stabilisierung dieser Verbindung können zusätzlich nicht dargestellte Verbindungsklipse vorgesehen sein, die sich einerseits an dem beutelseitigen Adapter 3b und andererseits an dem geräteseitigen Adapter 3g abstützen.

Die an dem rohrförmigen Fortsatz 3gf angelenkte Rückschlagklappe 3gr ist derart elastisch angelenkt, dass sie jeweils automatisch schließt, wenn der Saugbetrieb des Staubsaugers abgestellt wird. Sie verbleibt in der dargestellten Schließstellung, bis der Saugbetrieb wieder eingestellt wird und verhindert in der Schließstellung, dass der in dem Filtermaterialbeutel bereits eingesaugte Staub bei abgeschaltetem Saugbetrieb aus dem Beutel herausfällt, d.h. durch den Adapter hindurch in den Gerätestutzen 4 zurückfällt.

Zum Auswechseln des gefüllten Filtermaterialbeutels 2 kann vorgesehen sein, dass die Steckverbindung zwischen dem beutelseitigen Adapter 3b und dem geräteseitigen Adapter 3g gelöst wird, indem zunächst die nicht dargestellte Klipsverbindung gelöst wird und sodann der beutelseitige Adapter 3b mit dem daran angebrachten Filtermaterialbeutel 2 von dem geräteseitigen Adapter 3g abgezogen wird. Der an dem beutelseitigen Adapter 3b angelenkte Verschlussdeckel 3bv kann sodann manuell in seine Verschlussstellung gebracht werden, in der er den Durchgang des beutelseitigen Adapters 3b abdeckt.

Alternativ kann zum Auswechseln des gefüllten Filtermaterialbeutels 2 auch vorgesehen sein, dass der geräteseitige Adapter 3g vom Gerätestutzen 4 gelöst wird. In diesem Fall wird der beutelseitige Adapter 3b von dem geräteseitigen Adapter 3g nicht gelöst, sondern die gesamte Einheit aus geräteseitigem Adapter 3g, beutelseitigem Adapter 3b und Filtermaterialbeutel 2 vom Gerätestutzen 4 gelöst und sodann der an dem beutelseitigen Adapter 3b angelenkte Verschlussdeckel 3bv manuell in seine Verschlussstellung gebracht, in der er den Durchgang des geräteseitigen Adapters 3g abdeckt.

### Bezugszeichenliste

- 1: Staubsaugerfilterbeuteleinrichtung

- 2: Filtermaterialbeutel
- 2e: Beuteleinlassöffnung
- 2bb: Beutelbauch
- 2bh: Beutelhals
- 24: Längsschweißnaht
- 25: Querschweißnaht
- 26: schräge und/oder gekrümmte Schweißnaht
- 2sf: Seitenfalte
- S: Symmetrieachse des Filtermaterialbeutels

- 3: Adapter

- 3b: beutelseitiger Adapter
- 3ba: hülsenförmiger Anschlussstutzen
- 3bv: Verschlussdeckel

- 3g: geräteseitiger Adapter
- 3ga: Anschlussende
- 3gr: Rückschlagklappe
- 3gf: rohrförmiger Fortsatz
- 3gs: Dichtungslippe

## Patentansprüche

1. Filterbeuteleinrichtung (1) für ein staubsaugendes Gerät,
umfassend
- einen Filtermaterialbeutel (2), der aus einlagigem und/oder mehrlagigem Filtermaterial gebildet ist und eine längliche Grundkonfiguration mit einer Beuteleinlassöffnung (2e) am Ende seiner Längserstreckung aufweist
und
- eine Adaptereinrichtung (3) mit einem beutelseitigen Adapter (3b), an dem der Filtermaterialbeutel (2) angeschlossen ist und einem geräteseitigen Adapter (3g), an dem das staubsaugende Gerät anschließbar ist,
- wobei der beutelseitige Adapter (3b) einen Durchgang aufweist und der geräteseitige Adapter (3g) einen Durchgang aufweist und der Durchgang des beutelseitigen Adapters (3b) und der Durchgang des geräteseitigen Adapters (3g) einen gemeinsamen Durchgang der Adaptereinrichtung (3) bilden, und
- wobei der geräteseitige Adapter (3g) und der beutelseitige Adapter (3b) einstückig ausgebildet sind oder als separate Bauteile ausgebildet sind, die lösbar oder permanent miteinander verbunden sind,
wobei vorgesehen ist,
a) dass der beutelseitige Adapter (3b) ein mit dem Durchgang des beutelseitigen Adapters (3b) verbundenes Anschlussende (3ba) aufweist, an dem der Filtermaterialbeutel (2) im Bereich seiner Beuteleinlassöffnung (2e) angeschlossen oder anschließbar ist,
b) dass der geräteseitige Adapter (3g) ein mit dem Durchgang des geräteseitigen Adapters (3g) verbundenes Anschlussende (3ga) aufweist, an dem ein Stutzen des staubsaugenden Geräts anschließbar ist,
c) dass der geräteseitige Adapter (3g) unter Eingriff in den Durchgang des beutelseitigen Adapters (3b) ausgebildet ist,
d) dass der Filtermaterialbeutel (2) einen Beutelbauch (2bb) und einen Beutelhals (2bh) aufweist, wobei am Ende des Beutelhalses (2bh) die Beuteleinlassöffnung (2e) ausgebildet ist und in der Betriebsstellung der Umfang des Beutelhalses (2bh) kleiner ist als der Umfang des Beutelbauchs (2bb),
e) dass der Anschluss des Filtermaterialbeutels (2) an dem beutelseitigen Adapter (3b) derart ausgebildet ist, dass das Anschlussende (3ba) des beutelseitigen Adapters (3b) als stutzenförmiges Anschlussende (3ba) ausgebildet ist und der Beutelhals (2bh) des Filtermaterialbeutels (2) mit seiner Außenseite an der Innenseite des stutzenförmigen Anschlussendes (3ba) oder mit seiner Innenseite an der Außenseite des stutzenförmigen Anschlussendes (3ba) aufgebracht ist, **dadurch gekennzeichnet, dass** vorgesehen ist,
f) dass der Filtermaterialbeutel (2) als Flachbeutel ausgebildet ist, dessen erste quer zur Längserstreckung ausgebildete Stirnkante durch das die Beuteleinlassöffnung (2e) aufweisende Ende des Beutelhalses (2bh) gebildet ist und dessen zweite quer zur Längserstreckung ausgebildete Stirnkante durch das bodenseitige Ende des Beutelbauches (2bb) gebildet ist,
g) dass der Filtermaterialbeutel (2) entlang seiner Längserstreckung eine Symmetrieachse (S) aufweist, derart, dass der Beutelhals (2bh) sich entlang der Symmetrieachse (S) erstreckt und die erste Stirnkante und die zweite Stirnkante sich quer zur Symmetrieachse (S) erstrecken und beiderseits der Symmetrieachse (S) sich jeweils eine Seitenkante erstreckt,
h) dass der Filtermaterialbeutel (2) mit zwei komplett ausstülpbaren Seitenfalten (2sf) ausgebildet ist, der in der Betriebsstellung bei ausgestülpten Seitenfalten mit jeweils zwei ausgestülpten Ecken derart ausgebildet ist, dass der Beutelhals (2bh) durch einen zylindrischen Abschnitt und einen Übergangsabschnitt zum Beutelbauch (2bb) als ein im Wesentlichen konisch divergierender Abschnitt ausgebildet ist,
i) dass der Filtermaterialbeutel (2) bei eingestülpten Seitenfalten (2sf) derart ausgebildet ist, dass die eingestülpten zwei Seitenfalten (2sf) sich jeweils über die Längserstreckung des Beutelbauchs (2bb) hinaus in den Übergangsabschnitt des Beutelhalses (2bh) hinein erstrecken, derart,
dass der Filtermaterialbeutel (2) bei eingestülpten Seitenfalten (2sf) entlang seiner Längserstreckung in Richtung von Beutelhals (2bh) zum Beutelbauch (2bb) bis hin zum bodenseitigen Ende des Beutelbauchs konisch divergierend ausgebildet ist.

2. Filterbeuteleinrichtung (1) nach einem der vorangehenden Ansprüche,
**dadurch gekennzeichnet,**
**dass** der als Flachbeutel ausgebildete Filtermaterialbeutel (2) aus zwei deckungsgleichen Filtermaterialzuschnitten ausgebildet ist, die an gegenüberliegenden Seitenkanten durch zwei Längsnähte (24) verbunden sind, wobei der Filtermaterialbeutel (2) vorzugsweise symmetrisch ausgebildet ist und die zwei Längsschweißnähte (24) beiderseits der Symmetrieachse (S) angeordnet sind;
oder
**dass** der als Flachbeutel ausgebildete Filtermaterialbeutel (2) aus einem ein- oder mehrlagigen Filtermaterialzuschnitt ausgebildet ist und nur eine Längsnaht (24) aufweist, die die aneinandergrenzenden Seitenränder des Filtermaterialzuschnitts miteinander verbindet, wobei der Filtermaterialbeutel (2) vorzugsweise symmetrisch ausgebildet ist und die Längskanten beiderseits der Symmetrieachse (S) parallel zueinander liegen.

3. Filterbeuteleinrichtung (1) nach einem der vorangehenden Ansprüche,
**dadurch gekennzeichnet,**
**dass** der als Flachbeutel ausgebildete Filtermaterialbeutel (2) in einem Bereich von vier Ecken Verbindungsnähte (26) aufweist, die das Filtermaterial im Bereich der vier Ecken verbinden und schräg oder gekrümmt verlaufen.

4. Filterbeuteleinrichtung (1) nach einem der vorangehenden Ansprüche,
**dadurch gekennzeichnet,**
**dass** der Filtermaterialbeutel (2) in der Betriebsstellung eine Längserstreckung aufweist, die derart ausgebildet ist, dass 10% bis 30% der Längserstreckung durch den Beutelhals (2bh) inklusive Übergangsabschnitt zum Beutelbauch (2bb) und 70% bis 90% der Längserstreckung durch den Beutelbauch (2bb) gebildet sind.

5. Filterbeuteleinrichtung (1) nach einem der vorangehenden Ansprüche,
**dadurch gekennzeichnet,**
**dass** der Umfang des Beutelhalses (2bh) um einen Faktor 0,5 kleiner ist als der Umfang des Beutelbauchs (2bb).

6. Filterbeuteleinrichtung (1) nach einem der vorangehenden Ansprüche,
**dadurch gekennzeichnet,**
**dass** der Beutelhals (2bh) mit dem stutzenförmigen Anschlussende (3ba) des beutelseitigen Adapters (3b) mittels einer Ultraschallschweißverbindung oder einer Klebeverbindung verbunden ist.

7. Filterbeuteleinrichtung (1) nach einem der vorangehenden Ansprüche,
**dadurch gekennzeichnet,**
- **dass** die Adaptereinrichtung (3) einen Verschluss (3bv) zum Verschließen des Durchgangs der Adaptereinrichtung (3) und/oder der Beuteleinlassöffnung (2e) aufweist; und/oder
- **dass** der beutelseitige Adapter (3b) einen Verschluss (3bv) zum Verschließen des Durchgangs des beutelseitigen Adapters (3b) und/oder der Beuteleinlassöffnung (2e) aufweist; und/oder
- **dass** der geräteseitige Adapter (3g) einen Verschluss (3bv) zum Verschließen des Durchgangs des geräteseitigen Adapters (3g) und/oder der Beuteleinlassöffnung (2e) aufweist.

8. Filterbeuteleinrichtung (1) nach Anspruch 7,
**dadurch gekennzeichnet,**
**dass** der Verschluss (3bv) an dem beutelseitigen Adapter (3b) oder an dem geräteseitigen Adapter (3g) angeordnet ist, vorzugsweise als bewegbar gelagerter Deckel (3bv) ausgebildet.

9. Filterbeuteleinrichtung (1) nach einem der vorangehenden Ansprüche,
**dadurch gekennzeichnet,**
**dass** an dem geräteseitigen Adapter (3g) oder an dem beutelseitigen Adapter (3b) eine Rückschlagklappe (3gr) angeordnet ist.

10. Filterbeuteleinrichtung (1) nach Anspruch 9,
**dadurch gekennzeichnet,**
**dass** die Rückschlagklappe (3gr) an dem geräteseitigen Adapter (3g) oder an dem beutelseitigen Adapter (3b) derart angeordnet ist, dass die Rückschlagklappe (3gr) im Inneren des Filtermaterialbeutels (2) angeordnet ist, vorzugsweise im Bereich zwischen dem die Beuteleinlassöffnung (2e) aufweisenden Ende des Beutelhalses (2bh) und dem Beutelbauch (2bb).

11. Filterbeuteleinrichtung (1) nach Anspruch 9 oder 10,
**dadurch gekennzeichnet,**
**dass** die Rückschlagklappe (3gr) an einem durch den beutelseitigen Adapter (3b) hindurchgreifenden Stutzenfortsatz des geräteseitigen Adapters (3g) angeordnet ist.

12. Filterbeuteleinrichtung (1) nach einem der vorangehenden Ansprüche,
**dadurch gekennzeichnet,**
**dass** der beutelseitige Adapter (3b) und der geräteseitige Adapter (3g) als separate Bauteile ausgebildet sind, die miteinander staubdicht verbunden sind.

13. Filterbeuteleinrichtung (1) nach einem der vorangehenden Ansprüche,
**dadurch gekennzeichnet,**
**dass** der in dem Durchgang des beutelseitigen Adapters (3b) eingreifende geräteseitige Adapter (3g) auf seiner Außenseite mindestens eine umlaufende Dichtlippe (3gs), vorzugsweise mehrere konzentrisch umlaufende Dichtlippen (3gs) aufweist, die mit der Innenwandung des Durchgangs des beutelseitigen Adapters (3b) zusammenwirkt, bzw. zusammenwirken.

14. Filterbeuteleinrichtung (1) nach einem der vorangehenden Ansprüche,
**dadurch gekennzeichnet,**
**dass** der Beutelhals (2bh) des Filtermaterialbeutels (2) mit dem beutelseitigen Adapter (3b) permanent verbunden ist, vorzugsweise mittels Schweißverbindung, und der geräteseitige Adapter (3g) mit dem beutelseitigen Adapter (3b) lösbar verbunden ist und vorzugsweise wiederverwendbar ausgebildet ist.

15. Filterbeuteleinrichtung (1) nach Anspruch 14,
**dadurch gekennzeichnet,**
**dass** die lösbare Verbindung als Klipsverbindung ausgebildet ist.

## Claims

1. Filter bag device (1) for a vacuuming device, comprising
- a filter material bag (2), which is formed from a single-ply and/or multi-ply filter material and has an elongated base configuration with a bag inlet opening (2e) on the end of its longitudinal extension and
- an adapter device (3) having an adapter (3b) on the side of the bag to which adapter the filter material bag (2) is attached, and an adapter (3g) on the side of the device to which adapter the vacuuming device is attachable,
- wherein the adapter (3b) on the side of the bag has a passage, and the adapter (3g) on the side of the device has a passage, and the passage of the adapter (3b) on the side of the bag and the passage of the adapter (3g) on the side of the device form a common passage of the adapter device (3), and
- wherein the adapter (3g) on the side of the device and the adapter (3b) on the side of the bag are formed as a single piece or are formed as separate components that are connected to each other releasably or permanently,
wherein it is provided that
a) the adapter (3b) on the side of the bag has an attachment end (3ba) connected to the passage of the adapter (3b) on the side of the bag, to which attachment end the filter material bag (2) is attached or is attachable in the region of its bag inlet opening (2e),
b) the adapter (3g) on the side of the device has an attachment end (3ga) connected to the passage of the adapter (3g) on the side of the device, to which attachment end a support of the vacuuming device is attachable,
c) the adapter (3g) on the side of the device is formed by engaging in the passage of the adapter (3b) on the side of the bag,
d) the filter material bag (2) has a bag pouch (2bb) and a bag neck (2bh), wherein the bag inlet opening (2e) is formed on the end of the bag neck (2bh) and, in the operating position, the periphery of the bag neck (2bh) is smaller than the periphery of the bag pouch (2bb),
e) the attachment of the filter material bag (2) to the adapter (3b) on the side of the bag is formed in such a way that the attachment end (3ba) of the adapter (3b) on the side of the bag is formed as a support-shaped attachment end (3ba), and the bag neck (2bh) of the filter material bag (2) is applied with its outside on the inside of the support-shaped attachment end (3ba) or with its inside on the outside of the support-shaped attachment end (3ba), **characterised in that** it is provided that
f) the filter material bag (2) is formed as a flat bag, the first end face edge of which, formed transversely to the longitudinal extension, is formed by the end of the bag neck (2bh) having the bag inlet opening (2e), and the second end face edge of which, formed transversely to the longitudinal extension, is formed by the base-side end of the bag pouch (2bb),
g) the filter material bag (2) has an axis of symmetry (S) along its longitudinal extension, in such a way that the bag neck (2bh) extends along the axis of symmetry (S), and the first end face edge and the second end face edge extend transversely to the axis of symmetry (S), and a side edge extends respectively on both sides of the axis of symmetry (S),
h) the filter material bag (2) is formed with two completely eversible side folds (2sf), which, in the operating position with everted side folds, is formed with two everted corners in each case in such a way that the bag neck (2bh) is formed as a substantially conically diverging portion by a cylindrical portion and a transition portion to the bag pouch (2bb),
i) the filter material bag (2) with pushed-in side folds (2sf) is formed in such a way that the two pushed-in side folds (2sf) each extend out beyond the longitudinal extension of the bag pouch (2bb) into the transition region of the bag neck (2bh) in such a way that
the filter material bag (2) with pushed-in side folds (2sf) is formed to be conically diverging in its longitudinal extension in the direction from the bag neck (2bh) to the bag pouch (2bb) up to the base-side end of the bag pouch.

2. Filter bag device (1) according to one of the preceding claims,
**characterised in that**
the filter material bag (2) formed as a flat bag is formed from two congruent filter material blanks, which are connected on opposite side edges by two longitudinal seams (24), wherein the filter material bag (2) is preferably formed symmetrically, and the two longitudinal welded seams (24) are arranged on both sides of the axis of symmetry (S);
or
the filter material bag (2) formed as a flat bag is formed from a single- or multi-ply filter material blank and has only one longitudinal seam (24), which connects adjacent side edges of the filter material blank to one another, wherein the filter material bag (2) is preferably formed symmetrically, and the longitudinal edges lie in parallel to one another on both sides of the axis of symmetry (S).

3. Filter bag device (1) according to one of the preceding claims,
**characterised in that**
the filter material bag (2) formed as a flat bag has connecting seams (26) in a region of four corners, said connecting seams connecting the filter material in the region of the four corners and running obliquely or in a curved manner.

4. Filter bag device (1) according to one of the preceding claims,
**characterised in that**
the filter material bag (2) in the operating position has a longitudinal extension, which is formed in such a way that 10% to 30% of the longitudinal extension is formed by the bag neck (2bh) including the transition portion to the bag pouch (2bb) and 70% to 90% of the longitudinal extension by the bag pouch (2bb).

5. Filter bag device (1) according to one of the preceding claims,
**characterised in that**
the periphery of the bag neck (2bh) is smaller than the periphery of the bag pouch (2bb) by a factor of 0.5.

6. Filter bag device (1) according to one of the preceding claims,
**characterised in that**
the bag neck (2bh) is connected to the support-shaped attachment end (3ba) of the adapter (3b) on the side of the bag by means of an ultrasonic welded connection or an adhesion connection.

7. Filter bag device (1) according to one of the preceding claims,
**characterised in that**
- the adapter device (3) has a closure (3bv) for closing the passage of the adapter device (3) and/or the bag inlet opening (2e); and/or
- the adapter (3b) on the side of the bag has a closure (3bv) for closing the passage of the adapter (3b) on the side of the bag and/or the bag inlet opening (2e); and/or
- the adapter (3g) on the side of the device has a closure (3bv) for closing the passage of the adapter (3g) on the side of the device and/or the bag inlet opening (2e).

8. Filter bag device (1) according to claim 7,
**characterised in that**
the closure (3bv) is arranged on the adapter (3b) on the side of the bag or on the adapter (3g) on the side of the device and is preferably formed as a moveably mounted cover (3bv).

9. Filter bag device (1) according to one of the preceding claims,
**characterised in that**
a check valve (3gr) is arranged on the adapter (3g) on the side of the device or on the adapter (3b) on the side of the bag.

10. Filter bag device (1) according to claim 9,
**characterised in that**
the check valve (3gr) is arranged on the adapter (3g) on the side of the device or on the adapter (3b) on the side of the bag, the check valve (3gr) is arranged inside the filter material bag (2), preferably in the region between the end of the bag neck (2bh) having the bag inlet opening (2e) and the bag pouch (2bb).

11. Filter bag device (1) according to claim 9 or 10,
**characterised in that**
the check valve (3gr) is arranged on a support extension of the adapter (3g) on the side of the device, said support extension engaging through the adapter (3b) on the side of the bag.

12. Filter bag device (1) according to one of the preceding claims,
**characterised in that**
the adapter (3b) on the side of the bag and the adapter (3g) on the side of the device are formed as separate components, which are connected to each other in a dust-tight manner.

13. Filter bag device (1) according to one of the preceding claims,
**characterised in that**
the adapter (3g) on the side of the device engaging in the passage of the adapter (3b) on the side of the bag has at least one peripheral sealing lip (3gs), preferably several concentrically peripheral sealing lips (3gs), on its outside, said sealing lip(s) interacting with the inner wall of the passage of the adapter (3b) on the side of the bag.

14. Filter bag device (1) according to one of the preceding claims,
**characterised in that**
the bag neck (2bh) of the filter material bag (2) is permanently connected to the adapter (3b) on the side of the bag, preferably by means of a welded connection, and the adapter (3g) on the side of the device is releasably connected to the adapter (3b) on the side of the bag and is preferably formed to be reusable.

15. Filter bag device (1) according to claim 14,
**characterised in that**
the releasable connection is formed as a clip connection.

## Revendications

1. Dispositif de sac filtrant (1) pour un appareil d'aspiration de la poussière, comprenant
- un sac en matériau filtrant (2), qui est constitué d'un matériau filtrant monocouche et/ou multicouche et qui présente une configuration de base allongée avec une ouverture d'entrée de sac (2e) à l'extrémité de son extension longitudinale et
- un dispositif adaptateur (3) avec un adaptateur côté sac (3b), auquel le sac en matériau filtrant (2) est raccordé et un adaptateur côté appareil (3g), auquel l'appareil d'aspiration de la poussière est raccordable,
- dans lequel l'adaptateur côté sac (3b) comprend un passage et l'adaptateur côté appareil (3g) comprend un passage et le passage de l'adaptateur côté sac (3b) et le passage de l'adaptateur côté appareil (3g) constituent un passage commun du dispositif adaptateur (3) et
- dans lequel l'adaptateur côté appareil (3g) et l'adaptateur côté sac (3b) sont formées d'une seule pièce ou sous la forme de pièces séparées, qui sont reliées entre elles de manière amovible ou permanente,
dans lequel il est prévu
a) que l'adaptateur côté sac (3b) comprend une extrémité de raccordement (3ba) reliée avec le passage de l'adaptateur côté sac (3b), à laquelle le sac en matériau filtrant (2) est raccordé ou raccordable au niveau de son ouverture d'entrée de sac (2e),
b) que l'adaptateur côté appareil (3g) comprend une extrémité de raccordement (3ga) relié avec le passage de l'adaptateur côté appareil (3g), à laquelle est raccordable un embout de l'appareil d'aspiration de la poussière,
c) que l'adaptateur côté appareil (3g) est conçu pour s'emboîter dans le passage de l'adaptateur côté sac (3b),
d) que le sac en matériau filtrant (2) comprend un ventre de sac (2bb) et un col de sac (2bh), dans lequel, à l'extrémité du col de sac (2bh), est réalisée l'ouverture d'entrée du sac (2e) et, dans la position de fonctionnement, la circonférence du col de sac (2bh) est inférieure à la circonférence du ventre de sac (2bb),
e) que le raccordement du sac en matériau filtrant (2) à l'adaptateur côté sac (3b) est conçu de façon à ce que l'extrémité de raccordement (3ba) de l'adaptateur côté sac (3b) soit conçu comme une extrémité de raccordement en forme d'embout (3ba) et le col de sac (2bh) du sac en matériau filtrant (2) est monté, avec son côté extérieur, sur le côté intérieur de l'extrémité de raccordement en forme d'embout (3ba) ou, avec son côté intérieur, sur le côté extérieur de l'extrémité de raccordement en forme d'embout (3ba), **caractérisé en ce qu'**il est prévu
f) que le sac en matériau filtrant (2) est conçu comme un sac plat dont la première arête frontale, réalisée de manière transversale par rapport à l'extension longitudinale, est constituée de l'extrémité, orientée vers l'ouverture d'entrée du sac (2e), du col du sac (2bh) et dont la deuxième arête frontale, réalisée de manière transversale par rapport à l'extension longitudinale, est constituée de l'extrémité côté fond du ventre du sac (2bb),
g) que le sac en matériau filtrant (2) présente, le long de son extension longitudinale, un axe de symétrie (S), de sorte que le col du sac (2bh) s'étend le long de l'axe de symétrie (S) et la première arête frontale et la deuxième arête frontale s'étendent transversalement par rapport à l'axe de symétrie (S) et, de chacun des deux côtés de l'axe de symétrie (S), s'étend une arête latérale,
h) que le sac en matériau filtrant (2) est réalisé avec deux plis latéraux entièrement retroussables (2sf), et, dans la position de fonctionnement, lorsque les plis latéraux sont retroussés, est réalisé respectivement avec deux coins retroussés de sorte que le col du sac (2bh) est constitué d'une portion cylindrique et d'une portion de transition vers le ventre du sac (2bb), sous la forme d'une portion divergeant de manière globalement conique,
i) que le sac en matériau filtrant (2) est réalisé avec les plis latéraux (2sf) retroussés de sorte que les deux plis latéraux (2sf) retroussés s'étendent chacun au-delà de l'extension longitudinale du ventre du sac (2bb) vers l''intérieur de la portion de transition du col de sac (2bh), de sorte
que le sac en matériau filtrant (2), lorsque les plis latéraux (2sf) sont retroussés, présente, le long de son extension longitudinale dans la direction du col de sac (2bh) vers le ventre du sac (2bb), jusqu'à l'extrémité côté fond du ventre de sac, une forme divergeant de manière conique.

2. Dispositif de sac filtrant (1) selon l'une des revendications précédentes, **caractérisé en ce que**
le sac en matériau filtrant (2), conçu comme un sac plat, est constitué de deux découpes de matériau filtrant de même surface, qui sont reliées, au niveau d'arêtes latérales opposées, par deux cordons longitudinaux (24), dans lequel le sac en matériau filtrant (2) présente de préférence une forme symétrique et les deux cordons de soudure longitudinaux (24) sont disposés des deux côtés de l'axe de symétrie (S) ;
ou
le sac en matériau filtrant (2), conçu comme un sac plat, est constitué d'une découpe en matériau filtrant monocouche ou multicouche et comprend un seul cordon longitudinal (24) qui relie entre eux les bords latéraux adjacents de la découpe de matériau filtrant, dans lequel le sac en matériau filtrant (2) présente de préférence une forme symétrique et les arêtes longitudinales se trouvent des deux côtés de l'axe de symétrie (S) et sont parallèles entre elles.

3. Dispositif de sac filtrant (1) selon l'une des revendications précédentes, **caractérisé en ce que**
le sac en matériau filtrant (2), conçu comme un sac plat, comprend, dans une zone délimitée par quatre coins, des cordons de liaison (26), qui relient le matériau filtrant au niveau des quatre coins et s'étendent de manière oblique ou incurvée.

4. Dispositif de sac filtrant (1) selon l'une des revendications précédentes, **caractérisé en ce que**
le sac en matériau filtrant (2) présente, dans la position de fonctionnement, une extension longitudinale qui est conçue de façon à ce que 10 % à 30 % de l'extension longitudinale soient constitués du col du sac (2bh), y compris la portion de transition avec le ventre du sac (2bb) et 70 % à 90 % de l'extension longitudinale soient constitués du ventre du sac (2bb).

5. Dispositif de sac filtrant (1) selon l'une des revendications précédentes, **caractérisé en ce que**
la circonférence du col du sac (2bh) est 0,5 fois plus petite que la circonférence du ventre du sac (2bb).

6. Dispositif de sac filtrant (1) selon l'une des revendications précédentes, **caractérisé en ce que**
le col du sac (2bh) est relié avec l'extrémité de raccordement (3ba) en forme d'embout de l'adaptateur côté sac (3b) au moyen d'une liaison par soudure à ultrasons ou d'une liaison collée.

7. Dispositif de sac filtrant (1) selon l'une des revendications précédentes, **caractérisé en ce que**
- le dispositif adaptateur (3) comprend une fermeture (3bv) pour la fermeture du passage du dispositif adaptateur (3) et/ou de l'ouverture d'entrée du sac (2e) ; et/ou
- l'adaptateur côté sac (3b) comprend une fermeture (3bv) pour la fermeture du passage de l'adaptateur côté sac (3b) et/ou de l'ouverture d'entrée du sac (2e) ; et/ou
- l'adaptateur côté appareil (3g) comprend une fermeture (3bv) pour la fermeture du passage de l'adaptateur côté appareil (3g) et/ou de l'ouverture d'entrée du sac (2e).

8. Dispositif de sac filtrant (1) selon la revendication 7,
**caractérisé en ce que**
la fermeture (3bv) est disposée au niveau de l'adaptateur côté sac (3b) ou de l'adaptateur côté appareil (3g), de préférence est conçu sous la forme d'un couvercle (3bv) logé de manière mobile.

9. Dispositif de sac filtrant (1) selon l'une des revendications précédentes, **caractérisé en ce que**
au niveau de l'adaptateur côté appareil (3g) ou de l'adaptateur côté sac (3b), est disposé un clapet anti-retour (3gr).

10. Dispositif de sac filtrant (1) selon la revendication 9,
**caractérisé en ce que**
le clapet anti-retour (3gr) est disposé au niveau de l'adaptateur côté appareil (3g) ou de l'adaptateur côté sac (3b) de façon à ce que le clapet anti-retour (3gr) soit disposé à l'intérieur du sac en matériau filtrant (2), de préférence entre l'extrémité du col du sac (2bh), comprenant l'ouverture d'entrée du sac (2e), et le ventre du sac (2bb).

11. Dispositif de sac filtrant (1) selon la revendication 9 ou 10,
**caractérisé en ce que**
le clapet anti-retour (3gr) est disposé au niveau d'un prolongement d'embout de l'adaptateur côté appareil (3g) traversant l'adaptateur côté sac (3b).

12. Dispositif de sac filtrant (1) selon l'une des revendications précédentes, **caractérisé en ce que**
l'adaptateur côté sac (3b) et l'adaptateur côté appareil (3g) sont conçus comme des pièces séparées qui sont reliées entre elles de manière étanche à la poussière.

13. Dispositif de sac filtrant (1) selon l'une des revendications précédentes, **caractérisé en ce que**
l'adaptateur côté appareil (3g) s'emboîtant dans le passage de l'adaptateur côté sac (3b) comprend, sur son côté extérieur, au moins une lèvre d'étanchéité périphérique (3gs), de préférence plusieurs lèvres d'étanchéité périphériques (3gs) concentriques, qui interagissent avec la paroi interne du passage de l'adaptateur côté sac (3b).

14. Dispositif de sac filtrant (1) selon l'une des revendications précédentes, **caractérisé en ce que**
le col du sac (2bh) du sac en matériau filtrant (2) est relié de manière permanente avec l'adaptateur côté sac (3b), de préférence au moyen d'une liaison soudée, et l'adaptateur côté appareil (3g) est relié de manière amovible avec l'adaptateur côté sac (3b) et de préférence est conçu de façon à pouvoir être réutilisé.

15. Dispositif de sac filtrant (1) selon la revendication 14,
**caractérisé en ce que**
la liaison amovible est conçue comme une liaison par clips.
